# EUROPÄISCHE PATENTSCHRIFT

(11) **EP 0 028 766 B1**
(45) Veröffentlichungstag und Bekanntmachung des Hinweises auf die Patenterteilung: **20.04.1983**
(21) Anmeldenummer: 80106617.6
(22) Anmeldetag: 29.10.1980
(51) Int. Cl.: B22D 11/04, B22D 11/16

(54) **Verfahren und Vorrichtung zum Verändern der Abmessungen eines Stranges beim Stranggiessen**
Method and device for changing the dimensions of a strand during continuous casting
Procédé et installation pour changer les dimensions d'une barre lors de la coulée continue

(30) Priorität: 02.11.1979 CH 9836/79
(43) Veröffentlichungstag der Anmeldung: 20.05.1981
(73) Patentinhaber: CONCAST HOLDING AG, CH-8027 Zürich (CH)
(72) Erfinder: Gloor, Hans, CH-5222 Umiken (CH)
(74) Vertreter: Zeller, Josef

## Beschreibung

Die Erfindung betrifft ein Verfahren zum Verändern der Abmessungen eines Stranges beim Stranggiessen während eines laufenden Gusses, wobei mindestens eine bewegbare Kokillenwand mittels zwei in Stranglängsachsenlaufrichtung hintereinander angeordneten Bewegungseinrichtungen um eine quer zur Stranglängsachse und parallel zur Kokillenwand verlaufende Schwenkachse bewegt und quer zur Stranglängsachse verschoben wird und eine Vorrichtung zur Durchführung des Verfahrens.

Bei diesem bekannten Verfahren zum Vergrössern der Abmessungen eines Stranges während eines laufenden Gusses, d. h. ohne Unterbrechung der Stahlzufuhr, (DE-A 27 43 025). Wird mindestens eine der beiden bewegbaren Querwände von Plattenkokillen mittels zwei in Stranglaufrichtung hintereinander angeordneten Spindeln bewegt, wobei die axiale Verstellgeschwindigkeit der Spindeln in einem bestimmten, konstanten Verhältnis zueinander stehen. Die Schmalseite wird dabei in einem ersten Schritt verschwenkt, anschliessend in einem zweiten Schritt in der verschwenkten Lage quer zur Stranglängsachse parallel verschoben und in einem dritten Schritt wieder in eine Lage, die dem gewünschten Giesskonus entspricht, zurückverschwenkt. Beim ersten Schritt wird die Schmalseite um eine Verschwenkachse bewegt, die mit der Kokillenausgangskante der Schmalseite zusammenfällt. Beim dritten Schritt liegt die Verschwenkachse im Bereich des Badspiegels oder fällt mit der Kokilleneingangskante der Schmalseite zusammen.

Es ist aber auch ein Verfahren bekannt (JP-A-50 152 926), während eines laufenden Gusses die Breite eines Brammenstranges zu verkleinern. Auch bei diesem Verfahren werden die drei genannten Schritte - Verschwenken, Parallelverschieben, Zurückschwenken der Schmalseite - angewendet.

Bei beiden genannten Verfahren entstehen während der Verschwenkbewegung Luftspalte zwischen der Strangkruste und der Kokillenwand und/oder unzulässige Verformungen an der noch dünnen Strangkruste mit entsprechender Reibung und Kokillenverschleiss. Diese Umstände zwingen zu sehr niedrigen Verschwenkgeschwindigkeiten, wenn das Durchbruchrisiko klein gehalten werden soll. Kleine Verschwenkwinkel ergeben im weiteren niedrige Verstellgeschwindigkeiten und neben einer geringen Giessleistung zusätzlich lange, konische Uebergangsstücke zwischen dem alten und dem neuen Strangformat, die unerwünscht sind, weil sie durch Besäumen mittels Brennschneiden korrigiert werden müssen.

Der Erfindung liegt deshalb die Aufgabe zugrunde, ein Verfahren und eine Vorrichtung zu schaffen, die die genannten Nachteile überwinden, kürzere Verstellzeiten und kurze Uebergangsstücke und die Erzeugung grösserer Formatunterschiede ermöglichen, ohne das Durchbruchrisiko zu erhöhen. Im weitern soll der Kokillenverschleiss, hervorgerufen durch Reibung der Strang kruste an der Kokillenwand, klein gehalten werden.

Nach der Erfindung wird diese Aufgabe dadurch gelöst, dass mindestens während eines Zeitabschnittes der Verschwenkbewegung der Kokillenwand das gegenseitige Verhältnis der Verschiebegeschwindigkeiten der beiden Bewegungseinrichtungen verändert und die Lage der Schwenkachse parallel zu ihrer Ausgangslage verschoben wird.

Die Vorrichtung zur Durchführung des Verfahrens zeichnet sich dadurch aus, dass jede der beiden Bewegungseinrichtungen mit einer Steuerung zur Einstellung der Verschiebegeschwindigkeit versehen ist und dass diese Steuerung mit einem programmierbaren Rechner verbunden ist.

Bei Anwendung des erfindungsgemässen Verfahrens ist es möglich, während der Verschwenkbewegung sowohl entstehende Luftspalte zwischen der Strangkruste und der Kokillenwand als auch Verformungen der Strangkruste durch die Kokillenwand minimal zu halten. Es sind Werte für Veränderungen der Strangbreite durch Verformen und Luftspalte bei Kokillen mit 600 mm Nutzlänge von beispielsweise 0,5 mm erreichbar. Die Giessgeschwindigkeit kann auf einem hohen Wert gehalten werden. Die erreichbare hohe Verschwenkgeschwindigkeit ermöglicht es, dass während eines kurzen Zeitabschnittes grosse Verschwenkwinkel einstellbar sind. Bei der anschliessenden Parallelverschiebung erlauben grosse Verschwenkwinkel eine hohe Verschiebegeschwindigkeit der bewegbaren Kokillenwand quer zur Stranglängsachse. Daraus resultieren kurze Verstellzeiten und kurze Uebergangsstücke. Im weitern kann das Durchbruchrisiko und der Kokillenverschleiss bei im Stranggiessen bekannten Durchschnittswerten gehalten werden.

Es sind viele unterschiedliche Variationen der Bewegungscharakteristik der beiden Bewegungseinrichtungen bezüglich Beschleunigungen und Verzögerungen im Rahmen der Erfindung möglich. Als ein besonders vorteilhaftes Verhältnis der Verschiebegeschwindigkeit der beiden Bewegungseinrichtungen zueinander zum Zurückschwenken der bewegbaren Kokillenwand vor der Beeindigung einer Kokillenhohlraumvergrösserung empfiehlt die Erfindung, dass die der Kokilleneingiesseite nähere Bewegungseinrichtung während der Rückschwenkbewegung ab Rückschwenkbeginn mit einer linear abnehmenden Geschwindigkeit bewegt wird, während die der Kokillenaustrittseite nähere Bewegungseinrichtung bei Rückschwenkbeginn vorerst mit einer konstanten Geschwindigkeit während eines ersten Abschnittes der Rückschwenkzeit bewegt und während eines zweiten Abschnittes der Rückschwenkzeit mit einer linear abnehmenden Geschwindigkeit bewegt wird.

Zusätzliche Verbesserungen bezüglich Luftspaltverkleinerung und/oder Verringerung der Verformungen der Strang kruste sind erreichbar, wenn mindestens die Verschiebegeschwindigkeit einer Bewegungseinrichtung während der Verschwenkbewegung gemäss einer Uebergangskurve höherer Ordnung verändert wird.

In bestimmten Fällen kann es aber auch vorteilhaft sein, die Verschiebegeschwindigkeit mindestens einer Bewegungseinrichtung während der Verschwenkbewegung diskontinuierlich zu verändern. Dabei kann die diskontinuierlich verlaufende Verschiebegeschwindigkeitsänderung, beispielsweise mit der Kokillenoszillation oder mit weiteren Giessparametern, wie Ausziehkraft des Stranges, Reibung zwischen Strang und Kokille, Wärmeübergang zwischen Strang und der bewegten Kokillenwand, Verstellkraft gemessen am Antrieb der Bewegungseinrichtung etc., gekoppelt werden.

Als weitere vorteilhafte Lösung empfiehlt die Erfindung einen gleichzeitigen Ablauf der Ver- . schwenkbewegung mit einer etwa quer zur Stranglängsachse gerichteten Verschiebebewegung der Kokillenwand. Während der ganzen Verschiebebewegung kann dabei die Kokillenwand auch während der bekannten Phase der Parallelverschiebung der Kokillenwand quer zur Stranglängsachse Verschwenkbewegungen ausführen, wobei die Lage der Schwenkachse laufend verschoben wird.

Die Bewegungseinrichtungen können beispielsweise mit Steuerungen versehen sein, die gemäss einem vorbestimmten Programm die Verschiebegeschwindigkeiten steuern. Ein solches Programm berücksichtigt keine Führungsgrösse eines Giessparameters. Gemäss einem weiteren Merkmal der Erfindung ist es von besonderem Vorteil, wenn die Steuerung mit einer Regeleinrichtung verbunden ist und diese Regeleinrichtung als Führungsgrösse mindestens einen Giessparametereingang, wie Reibung zwischen Strang und Kokille, Kühlleistung der bewegten Kokillenwand, Verstellkraft gemessen am Antrieb der Bewegungseinrichtungen, Spaltgrösse zwischen bewegter Kokillenwand und Strang etc., - aufweist.

Im nachfolgenden werden anhand von Figuren Verfahrens- und Vorrichtungsbeispiele beschrieben. Dabei zeigen :
Figuren 1-3 Geschwindigkeits-Zeitdiagramme verschiedener Verfahrensbeispiele und
Figur 4 einen Schnitt durch eine teilweise dargestellte Plattenkokille.

In Fig. 1 ist auf der Abszisse 10 die Zeit und auf der Ordinate 11 die Verschiebegeschwindigkeit aufgetragen. Die beim Verändern der Abmessungen eines Stranges während eines laufenden Gusses üblicherweise vorgesehenen drei Verfahrensschritte sind wie folgt dargestellt:

Zwischen Null und 1 wird mindestens eine der bewegbaren Kokillenwände mittels zwei in Stranglaufrichtung hintereinander vorgesehenen Bewegungseinrichtungen in Form von Spindeln verschwenkt. In den meisten Fällen werden zwei Kokillenwände gleichzeitig verstellt. Die Verschwenkgeschwindigkeit 5 der der Kokillenaustrittseite näheren Spindel ist kleiner als die Verschwenkgeschwindigkeit 6 der der Kokilleneingiesseite näheren Spindel. Die Schwenkachse wird während dieser Verschwenkbewegung vielfach an die austrittseitige Kante der Kokillenwand gelegt. Zwischen 1 und 2 ist der zweite Verfahrensschritt dargestellt, welcher sich durch eine Parallelverschiebung der Kokillenwand kennzeichnet. Die beiden Spindeln weisen die gleiche Verstellgeschwindigkeit auf. Während der Parallelverschiebung kann zusätzlich die der Strangbreitenänderung angepasste Giesskonuskorrektur überlagert werden.

Der dritte Verfahrensschritt, welcher das Zurückschwenken beinhaltet, findet im Zeitraum zwischen 2 und 3 statt. Die der Kokillenaustrittseite nähere Spindel bewegt sich während der Rückschwenkbewegung mit konstanter Geschwindigkeit 7, während sich die andere Spindel in diesem Zeitraum mit einer linear abnehmenden Geschwindigkeit 8 bewegt. Dabei ändert sich während des ganzen Zeitabschnittes der Rückschwenkbewegung der Kokillenwand das gegenseitige Verhältnis der Verschiebegeschwindigkeiten der beiden Spindeln. Im weiteren wird auch die Lage der Verschwenkachse während des ganzen Zeitabschnittes stetig verschoben.

In Fig. 2 ist in einem weiteren Geschwindigkeits-Zeitdiagramm eine andere Rückschwenkcharakteristik dargestellt. Die Bewegungsabläufe im ersten und zweiten Zeitabschnitt sind gegenüber Fig. 1 unverändert. Im dritten Zeitabschnitt zwischen 2 und 3 bewegen sich die beiden Spindeln während der Rückschwenkbewegung mit unterschiedlich linear abnehmender Geschwindigkeit nach den Linien 12 und 13. Die der Kokilleneingiesseite nähere Spindel kommt dabei beim Zeitpunkt 3' zum Stillstand, während die andere Spindel sich noch bis zum Zeitpunkt 3 mit stetig abnehmender Geschwindigkeit 12 weiterbewegt. Als Variante zur Linie 12 ist eine Verschwenkgeschwindigkeit 14 während der Rückschwenkbewegung nach einer Kurve 14 höherer Ordnung dargestellt. Je nach Lage und Charakteristik der Kurve kann das Verhältnis LuftspaltNerformung der Strangkruste verändert und entsprechend den Giessparametern optimiert werden.

In Fig. 3 sind auch im ersten Zeitabschnitt während der Verschwenkbewegung Uebergangskurven 21 und 22 für die Geschwindigkeitszu-. nahme dargestellt. Im dritten Zeitabschnitt wird die der Kokilleneingiessseite nähere Bewegungseinrichtung während der Rückschwenkung ab Rückschwenkbeginn mit einer linear abnehmenden Geschwindigkeit nach der Linie 23 bewegt, während die andere Bewegungseinrichtung bei Rückschwenkbeginn vorerst mit einer konstanten Geschwindigkeit 24 während eines ersten Teiles der Rückschwenkzeit und während eines zweiten Teiles der Rückschwenkzeit mit einer linear abnehmenden Geschwindigkeit 25 bewegt wird. Diese Rückschwenkcharakteristik ergab bei einer Kokille mit 600 mm Nutzlänge, einer Giessgeschwindigkeit von 1 m/min und einer Gesamtzeit für die drei Verfahrensschritte von 2,5 min für einen Verstellweg von 50 mm ein störungsfreies Verändern der Strangabmessungen. In der Regel werden mit Vorteil bei Plattenkokillen gleichzeitig beide Schmalseiten bewegt.

Neben den beschriebenen Geschwindigkeitsverläufen kann die Verschiebegeschwindigkeit während der Bewegung der Kokillenwand sich auch diskontinuierlich, beispielsweise treppenförmig, verändern.

In Fig. 4 sind an einer zwischen zwei Längswänden 34 angeordneten, verstellbaren Querwand 30 einer Plattenkokille zwei in Stranglängsachse 31 hintereinander angeordnete Bewegungseinrichtungen 32, 33 für die Formatveränderung angelenkt. Diese Bewegungseinrichtungen 32, 33 sind als Spindeln ausgebildet, wobei die Bewegungseinrichtung 32 die der Kokilteneingiessseite nähere und 33 die der Kokillenaustrittseite nähere Bewegungseinrichtung darstellt. Die Bewegungseinrichtungen 32, 33 sind mit Antrieben 36, 37 versehen, die ihrerseits mit Steuerungen 38, 39 zum Einstellen der Verschiebegeschwindigkeit versehen sind. Die vorbestimmten Verschiebegeschwindigkeiten der beiden unabhängig angetriebenen Bewegungseinrichtungen werden über einen programmierbaren Rechner 40 gesteuert. Zusätzlich zu dieser vorprogrammierbaren Steuerung kann der Rechner 40 mit einer Regeleinrichtung 41 versehen sein, die als Führungsgrösse zum Rechenprogramm mindestens einen Giessparametereingang, wie Reibungswert 42 zwischen Strang und Kokille, Kühlleistung 43 der bewegten Kokillenwand, Verstellkraft 44 gemessen am Antrieb der Bewegungseinrichtungen und/oder Spaltgrösse 45 zwischen bewegter Kokillenwand und Strang, auswertet. Anstelle der Spindeln 32, 33 können auch andere Bewegungseinrichtungen, wie weggesteuerte Hydraulikzylinder etc., verwendet werden.

Während der Verschwenk- bzw. Rückschwenkbewegung wird die bewegbare Kokillenwand um eine quer zur Stranglängsachse und parallel zur Kokillenwand verlaufende Schwenkachse bewegt. Für die Abläufe gemäss den Figuren 1-3 wird dabei mindestens während eines Zeitabschnittes der Rückschwenkbewegung die Lage der fiktiven Verschwenkachse 50 parallel zu ihrer Ausgangslage verschoben. Es sind Verschwenkachsen 50 denkbar, die mit der Begrenzungsfläche des Formhohlraumes der bewegbaren Kokillenwand zusammenfallen oder die ausserhalb der Kokillenwand liegen.

Das Verfahren zum Verändern der Abmessungen eines Stranges beinhaltet sowohl das Vergrösseren als auch das Verkleinern des Strangformates.

## Patentansprüche

1. Verfahren zum Verändern der Abmessungen eines Stranges beim Stranggiessen während eines laufenden Gusses, wobei mindestens eine bewegbare Kokillenwand (30) mittels zwei in Stranglängsachsenrichtung hintereinander angeordneten Bewegungseinrichtungen (32, 33) um eine quer zur Stranglängsachse (31) und parallel zur Kokillenwand (30) verlaufende Schwenkachse (50) bewegt und quer zur Stranglängsachse (31) verschoben wird, dadurch gekennzeichnet, dass mindestens während eines Zeitabschnittes der Verschwenkbewegung der Kokillenwand (30) das gegenseitige Verhältnis der Verschiebegeschwindigkeiten der beiden Bewegungseinrichtungen (32, 33) verändert wird so dass die Lage der Schwenkachse (50) parallel zu ihrer Ausgangslage verschoben wird.

2. Verfahren nach Anspruch 1, dadurch gekennzeichnet, dass die eine der beiden Bewegungseinrichtungen (32) während der Verschwenkbewegung mit konstanter Geschwindigkeit und die andere Bewegungseinrichtung (33) während der Verschwenkbewegung mit einer linear ändernden Geschwindigkeit bewegt werden.

3. Verfahren nach Anspruch 1, dadurch gekennzeichnet, dass beide Bewegungseinrichtungen (32, 33) während der Verschwenkbewegung mit unterschiedlich linear ändernden Geschwindigkeiten bewegt werden.

4. Verfahren nach Anspruch 1, dadurch gekennzeichnet, dass die der Kokilleneingiessseite nähere Bewegungseinrichtung (32) während der Rückschwenkbewegung ab Rückschwenkbeginn mit einer linear abnehmenden Geschwindigkeit bewegt wird, während die der Kokillenaustrittseite nähere Bewegungseinrichtung (33) bei Rückschwenkbeginn vorerst mit einer konstanten Geschwindigkeit während eines ersten Abschnittes der Rückschwenkzeit bewegt und während eines zweiten Abschnittes der Rückschwenkzeit mit einer linear abnehmenden Geschwindigkeit bewegt wird.

5. Verfahren nach Anspruch 1, dadurch gekennzeichnet, dass mindestens die Verschiebegeschwindigkeit einer Bewegungseinrichtung während der Verschwenkbewegung gemäss einer Uebergangskurve höherer Ordnung verändert wird.

6. Verfahren nach Anspruch 1, dadurch gekennzeichnet, dass mindestens die Verschiebegeschwindigkeit einer Bewegungseinrichtung während der Verschwenkbewegung diskontinuierlich verändert wird.

7. Verfahren nach einem der Ansprüche 1-6, dadurch gekennzeichnet, dass die Verschwenkbewegung gleichzeitig mit einer etwa quer zur Stranglängsachse (31) gerichteten Verschiebebewegung der Kokillenwand (30) abläuft.

8. Vorrichtung zur Durchführung des Verfahrens nach einem der Ansprüche 1-7, wobei die verstellbare Kokillenwand (30) mit zwei in Stranglängsachsenrichtung hintereinander angeordneten Bewegungseinrichtungen (32, 33) für die Formatveränderung versehen ist, dadurch gekennzeichnet, dass jede der beiden Bewegungseinrichtungen (32, 33) mit einer Steuerung (36, 37) zur Einstellung der Verschiebegeschwindigkeiten versehen ist und dass diese Steuerung (36, 37) mit einem programmierbaren Rechner (40) verbunden ist.

9. Vorrichtung nach Anspruch 8, dadurch gekennzeichnet, dass die Steuerung (36, 37) mit einer zusätzlichen Regeleinrichtung (41) verbunden ist und diese Regeleinrichtung als Führungsgrösse mindestens einen Giessparameter aufweist.

## Claims

1. A method of changing the dimensions of a strand in continuous casting while casting is proceeding, wherein at least one movable mould wall is displaced about an axis of rotation, extending transversely of the longitudinal axis of the strand and parallel to the mould wall, and is pushed transversely of the longitudinal axis of the strand by means of at least two displacement devices arranged one behind the other in the direction in which the strand moves, characterized in that, at least during part of the time in which rotational movement of the mould wall takes place, the mutual relationship between the speeds of movement of the two displacement devices is altered, so that the position of the axis of rotation (50) is displaced parallel to its initial position.

2. A method according to Claim 1, characterized in that one of the two displacement devices is moved at constant speed during the rotational movement, and the other displacement device is moved at a linearly varying speed during the rotational movement.

3. A method according to Claim 1, characterized in that the two displacement devices are moved at different linearly varying speeds during the totational movement.

4. A method according to Claim 1, characterized in that the displacement device nearer to the inlet end of the mould is moved at a linearly diminishing speed during return rotational movement as from the commencement of this movement, whereas the displacement device nearer to the outlet end of the mould is first moved, upon commencement of the return rotational movement, at a constant speed during a first part of the time required for the return rotational movement, and, during a second part of the time required for the return rotational movement, is moved at a linearly diminishing speed.

5. A method according to Claim 1, characterized in that the speed of movement of at least one displacement device is varied during the rotational movement in accordance with a transition curve of higher order.

6. A method according to Claim 1, characterized in that the speed of movement of at least one displacement device is intermittently varied during the rotational movement.

7. A method according to any one of Claims 1-6, characterized in that a displacement movement of the mould wall, approximately transverse of the direction of movement of the strand, is superposed upon the rotational movement.

8. Apparatus for performing the method of any one of Claims 1-7, wherein the movable mould wall is provided with two displacement devices for altering the shape of product, which are arranged one behind the other in the direction of movement of the strand, characterized in that each of the two displacement devices (32, 33) is provided with a control means (36, 37) for setting the speeds of movement, and in that this control means (36, 37) is connected to a programmable computer (40).

9. Apparatus according to Claim 8, characterized in that the control means (36, 37) is connected to an additional regulating device (41) and this regulating device has at least one casting parameter forming a control variable.

## Revendications

1. Procédé pour modifier les cotes d'une barre de coulée continue, pendant la coulée, où au moins une paroi mobile de la lingotière, au moyen de deux dispositifs de déplacement disposés l'un derrière l'autre dans le sens de la coulée continue, se déplace, autour d'un axe de pivotement qui court transversalement par rapport à l'axe longitudinal de la coulée continue et parallèlement par rapport à la paroi de la lingotière, et se translate transversalement par rapport à l'axe longitudinal de la coulée continue, caractérisé en ce qu'au moins pendant une partie du temps du déplacement par pivotement de la paroi de la lingotière, le rapport mutuel des vitesses de translation des deux dispositifs de déplacement se modifie, de sorte que la position de l'axe de pivotement (50) se translate en restant parallèle à sa position de départ.

2. Procédé selon la revendication 1, caractérisé en que l'un des deux dispositifs de déplacement, pendant le déplacement par pivotement, se déplace à vitesse constante ; et en ce que l'autre dispositif de déplacement, pendant le déplacement par pivotement, se déplace à une vitesse qui se modifie linéairement.

3. Procédé selon la revendication 1, caractérisé en ce que les deux dispositifs de déplacement, pendant le déplacement par pivotement, se déplacent à des vitesses qui se modifient linéairement de façon différente.

4. Procédé selon la revendication 1, caractérisé en ce que le dispositif de déplacement le plus proche de l'entrée de la coulée dans la lingotière, pendant le déplacement de pivotement de rappel, dès le début du pivotement de rappel, se déplace à une vitesse qui décroît linéairement, tandis que le dispositif de déplacement le plus proche de la sortie de la lingotière, dès le début du pivotement de rappel, se déplace d'abord à vitesse constante pendant une première partie de la durée du pivotement de rappel, puis se déplace, pendant une deuxième partie de la durée du pivotement de rappel, à une vitesse qui décroît linéairement.

5. Procédé selon la revendication 1, caractérisé en ce qu'au moins la vitesse de translation d'un dispositif de déplacement, pendant le déplacement par pivotement, se modifie selon une courbe de raccordement d'un ordre plus élevé.

6. Procédé selon la revendication 1, caractérisé en ce qu'au moins la vitesse de translation d'un dispositif de déplacement, pendant le déplacement par pivotement, se modifie de façon discontinue.

7. Procédé selon l'une des revendications 1-6, caractérisé en ce que le déplacement par pivotement se superpose à un déplacement par translation, à peu près dirigé transversalement par rapport à la direction de la coulée continue, de la paroi de la lingotière.

8. Dispositif pour l'exécution du procédé selon l'une des revendications 1-7, où la paroi réglable de la lingotière est munie, pour la modification du format, de deux dispositifs de déplacement disposés l'un derrière l'autre dans la direction de la coulée continue, caractérisé en ce que chacun des deux dispositifs de déplacement (32, 33) comporte un mécanisme (36, 37) pour le réglage des vitesses de translation ; et en ce que ce mécanisme (36, 37) est relié à un calculateur programmable (40).

9. Dispositif selon la revendication 8, caractérisé en ce que le mécanisme (36, 37) est relié à un dispositif de régulation supplémentaire (41) et en ce que ce dispositif de régulation comporte comme grandeur de référence au moins un paramètre de la coulée.
